# EUROPÄISCHE PATENTSCHRIFT

(11) **EP 0 336 092 B1**
(45) Veröffentlichungstag und Bekanntmachung des Hinweises auf die Patenterteilung: **26.08.1992**
(21) Anmeldenummer: 89103059.5
(22) Anmeldetag: 22.02.1989
(51) Int. Cl.: F04D 27/02

(54) **Verfahren zum Schützen eines Turboverdichters vor Pumpen mittels Abblasens über ein Abblaseventil sowie Vorrichtung zur Durchführung des Verfahrens**
Method to protect a centrifugal compressor against surge by venting via a vent valve and system to realize the method
Procédé de protection d'un compresseur centrifuge contre le pompage par une valve d'échappement et le dispositif pour réaliser ce procédé

(30) Priorität: 02.04.1988 DE 3811230
(43) Veröffentlichungstag der Anmeldung: 11.10.1989
(73) Patentinhaber: MAN Gutehoffnungshütte Aktiengesellschaft, 46122 Oberhausen (DE)
(72) Erfinder: Blotenberg, Wilfried, Dr.-Ing., D-4220 Dinslaken (DE)

(56) Entgegenhaltungen:
- EP-A- 0 223 207
- EP-A- 0 230 009
- DE-A- 1 428 066
- DE-B- 1 107 887
- US-A- 3 276 674

## Beschreibung

Die Erfindung betrifft ein Verfahren zum Schützen eines Turboverdichters vor Pumpen mittels Abblasens über ein Abblaseventil, wobei in dem Verfahren aus Meßwerten zumindest für den Verdichterdurchfluß und Verdichterenddruck sowie aus vorgegebenen bzw. vorgebbaren Sollwerten ein Regelparameter bestimmt wird, anhand dessen durch einen Pumpgrenzregler eine stellungsgeregelte Verstellung des Abblaseventils mittels einer pneumatischen oder hydraulischen Betätigungseinrichtung mit Stellungsregler über ein Druckmedium erfolgt und wobei bei Überschreiten eines Sicherheits-Grenzwertes durch den Regelparameter das Abblaseventil durch eine Sicherheitssteuerung mit maximaler Verstellgeschwindigkeit in Öffnungsrichtung betätigt wird. Weiterhin betrifft die Erfindung eine Vorrichtung zur Durchführung des Verfahrens.

Ein bekanntes Verfahren der genannten Art (siche z.B. EP-A-230.009) besteht aus einer Parallelschaltung einer vergleichsweise langsamen Regelung mit einer schnellen Sicherheitssteuerung. Durch die langsamere Regelung, die im Normalfall allein arbeitet, wird bei Bedarf durch stellungsgeregeltes Öffnen oder Schließen des Abblaseventils - oder auch Umblaseventils - der Arbeitspunkt des Verdichters in dessen zulässigem Kennfeldbereich gehalten. Bei einem Auftreten von plötzlichen und/oder großen Störungen greift die Sicherheitssteuerung ein, die eine Öffnung des Abblaseventils mit maximaler Stellgeschwindigkeit bewirkt. Nachteilig ist bei den bekannten Verfahren, daß entweder die maximale Verstellgeschwindigkeit dieser Schnellöffnung des Abblaseventils durch den Stellungsregler begrenzt ist oder daß es, nachdem die Sicherheitssteuerung einmal ausgelöst ist, stets zu einem nicht mehr aufzuhaltenden Verstellen des Abblaseventils bis zu seiner Öffnungsendstellung kommt. Ersteres erfordert einen großen Sicherheitsabstand von der Pumpgrenze; letzteres hat auf einen dem Verdichter nachgeschalteten Prozeß einen ungünstigen Einfluß, der sich insbesondere als Druckeinbruch äußert.

Es stellt sich daher die Aufgabe, ein Verfahren der eingangs genannten Art zu schaffen, das die aufgeführten Nachteile vermeidet und das insbesondere einfach arbeitet und zugleich nachteilige Einflüsse auf den nachgeschalteten Prozeß vermeidet oder wenigstens vermindert. Außerdem soll ein Vorrichtung zur Durchführung des Verfahrens geschaffen werden.

Die Lösung des ersten Teils der Aufgabe gelingt erfindungsgemäß durch ein Verfahren der eingangs genannten Art, welches dadurch gekennzeichnet ist, daß bei Ansprechen der Sicherheitssteuerung das Druckmedium für die Abblaseventilbetätigung unter Umgehung des Stellungsreglers unmittelbar abgeführt wird und daß bei Rücksetzen der Sicherheitssteuerung das Abführen des Druckmediums beendet und die Regelung wieder allein vom Pumpgrenzregler mit dem nachgeschalteten Stellungsregler übernommen wird.

Mit dem erfindungsgemäßen Verfahren wird erreicht, daß das Abblaseventil bei einer Schnellöffnung mit seiner technisch maximal möglichen, vom Stellungsregler unabhängigen Verstellgeschwindigkeit und nur noch so weit wie erforderlich in Öffnungsrichtung verstellt wird, um eine auftretende Störung aufzufangen. Ein verspätetes oder übermäßig starkes oder langes Abblasen oder Umblasen von Prozeßluft wird so vermieden und nachteilige Auswirkungen, insbesondere ein Pumpen oder Druckeinbrüche im Prozeß, treten nicht mehr bzw. nur noch stark gedämpft auf. Das langsamere Reagieren des Verfahrens auf Vorgänge im Verdichter oder Prozeß, die ein Schließen des Abblaseventils erfordern, ist in der Praxis kein Nachteil, da diese Vorgänge stets mit einer ungefährlichen Bewegung des Arbeitspunktes von der Pumpgrenze weg verbunden sind. Vielmehr wird hierdurch die erforderliche Stabilität der Regelung erreicht, d. h. es wird ein nachteiliges "Schwingen" vermieden. Aufgrund der so erreichten schnellen und zugleich angemessenen Reaktion des Abblaseventils genügt dieses Verfahren auch hohen Ansprüchen an eine Regelung für den Schutz des Verdichters vor Pumpen.

In einer vorteilhaften Weiterbildung des Verfahrens ist vorgesehen, daß der Ausgang des Pumpgrenzreglers während der ihn umgehenden, durch die Sicherheitssteuerung bewirkten Verstellung des Abblaseventils praktisch verzögerungsfrei auf einen der aktuellen Stellung des Abblaseventils entsprechenden Wert nachgeführt wird. Hiermit wird erreicht, daß die Übernahme der Regelung durch den Regler nach der von der Sicherheitssteuerung bewirkten Schnellöffnung des Abblaseventils sprung- und stoßfrei erfolgt, wodurch ein störendes Einlaufen und/oder Einschwingen des Reglers und des Abblaseventils auf ihre neue stationäre Stellung vermieden werden.

Eine bevorzugte Ausgestaltung des Verfahrens sieht vor, daß als Regelparameter die Differenz zwischen dem Geschwindigkeits-Orts-Istwert des Verdichterarbeitspunktes und dem zugehörigen Geschwindigkeits-Orts-Sollwert gemäß einer vorgebbaren Geschwindigkeits-Orts-Sollwertkurve, bei deren Erreichen ein Pumpen noch gerade verhindert werden kann, verwendet wird, wobei als Ort der Abstand des Arbeitspunktes von der Pumpgrenze und als Geschwindigkeit die Bewegungsgeschwindigkeit des Arbeitspunktes relativ zur Pumpgrenze im Verdichterkennfeld verwendet wird. Hiermit wird erreicht, daß außer dem Ort des Arbeitspunktes im Verdichterkennfeld auch die Bewegungsgeschwindigkeit des Arbeitspunktes im Verdichterkennfeld berücksichtigt wird. Somit ist es möglich, die Öffnung des Abblaseventils auch bei unterschiedlich schneller Annäherung des Arbeitspunktes an die Pumpgrenze stets zum spätestmöglichen Zeitpunkt vorzunehmen, an dem ein Pumpen des Verdichters gerade noch verhindert wird. Der Verdichter kann deshalb ohne Pumprisiko sehr dicht an der Pumpgrenze betrieben werden, was insbesondere einen günstigeren Teillastbetrieb ermöglicht.

Je nach Ausgestaltung des Abblaseventils und seiner Betätigungseinrichtung kann es zu einem mehr oder weniger langen Weiterlaufen des Ventils nach dem Rücksetzen der Sicherheitssteuerung kommen, was z. B. auf Energiespeichereffekten des Druckmediums beruht. Um dem Abblaseventil ausreichend Zeit zu geben, seine stationäre Position sicher zu erreichen, ist vorgesehen, daß die Übernahme der Regelung durch den Pumpgrenzregler nach dem Rücksetzen der Sicherheitssteuerung erst nach einer vorgebbaren Zeitspanne erfolgt.

Die Lösung des zweiten Teils der Aufgabe gelingt erfindungsgemäß durch eine Vorrichtung, welche einen Pumpgrenzregler für eine stellungsgeregelte Verstellung eines Abblaseventils über ein Druckmedium mittels einer pneumatischen oder hydraulischen Betätigungseinrichtung mit einem Stellungsregler und einer Kolben-Zylinder-Einheit sowie eine Sicherheitssteuerung für eine bedarfsweise Betätigung des Abblaseventils in Öffnungsrichtung mit maximaler Verstellgeschwindigkeit aufweist, und welche dadurch gekennzeichnet ist, daß ein Schaltventil einlaßseitig mit einem Abzweig verbunden ist, der zwischen Stellungsregler und Kolben-Zylinder-Einheit in eine diese verbindende Druckmediumleitung mündet, daß das Schaltventil auslaßseitig mit einer Druckmedium-Abführleitung verbunden ist und daß das Schaltventil über seinen Schalteingang durch die Sicherheitssteuerung bei deren Ansprechen in Öffnungsstellung und bei deren Rücksetzen in Schließstellung umschaltbar ist. Die Vorrichtung ist einfach aufgebaut und damit kostengünstig herstellbar und betreibbar. Zudem ist sie leicht zu warten und damit besonders betriebssicher.

Für das Schaltventil ist bevorzugt vorgesehen, daß es ein Magnetventil ist. Hiermit werden eine zuverlässige Funktion und ein sehr schnelles Schalten des Ventils gewährleistet.

Ein bevorzugtes Ausführungsbeispiel der Erfindung wird im folgenden anhand einer Zeichnung näher erläutert. Die einzige Figur der Zeichnung zeigt einen Turboverdichter, der mit einer Vorrichtung gemäß Erfindung ausgestattet ist, in einer Schema-Darstellung, anhand derer auch der Verfahrensablauf beispielhaft erläutert werden soll.

Wie die Figur zeigt, ist der Turboverdichter 1 ansaugseitig mit einer Ansaugleitung 10 verbunden. Abgabeseitig ist der Turboverdichter 1 mit einer Abgabeleitung 11 verbunden, die über eine Rückschlagklappe 12 das von dem Turboverdichter 1 verdichtete Medium zu einem nachgeschalteten Prozeß leitet. Vor der Rückschlagklappe 12 zweigt von der Abgabeleitung 11 eine Abblaseleitung 20 ab, in welche ein Abblaseventil 2 mit einer pneumatischen oder hydraulischen Betätigungseinrichtung 21 eingeschaltet ist.

Ansaugseitig wird mittels eines mit der Ansaugleitung 10 verbundenen Durchflußmessers 61 der zum Verdichter 1 strömende Durchfluß des zu verdichtenden Mediums erfaßt. Mittels eines mit der Abgabeleitung 11 verbundenen Druckmessers 62 ist der Verdichterenddruck erfaßbar. Dem Druckmesser 62 ist ein Funktionsgeber 63 nachgeschaltet, der anhand von gespeicherten Daten den jeweils einem bestimmten Druck zugeordneten, gerade noch zulässigen Minimaldurchflußwert für den Verdichter 1 ausgibt. Der vom Durchflußmesser 61 aktuell gemessene Durchfluß-Istwert und der vom Funktionsgeber 62 ausgegebene Durchfluß-Sollwert werden einem Subtrahierer 64 zugeführt, in welchem die Differenz aus diesen durch Subtrahieren des Istwertes vom Sollwert gebildet wird.

Dem Subtrahierer 64 sind ein Funktionsgeber 51 und ein Geschwindigkeitsmesser 52 nachgeschaltet. Im Funktionsgeber 51 ist eine Geschwindigkeits-Orts-Sollwertkurve für den Arbeitspunkt des Verdichters 1 gespeichert. Die Funktionswerte dieser Kurve sind diejenigen Werte, bei welchen in Abhängigkeit von der jeweiligen akutellen Ist-Lage und Ist-Geschwindigkeit des Arbeitspunktes im Verdichterkennfeld gerade noch ein Pumpen des Verdichters verhindert werden kann. Der Geschwindigkeitsmesser 52 dient dazu, die Bewegungsgeschwindigkeit des Arbeitspunktes des Verdichters im Verdichterkennfeld relativ zur Pumpgrenze zu bestimmen. Dies kann beispielsweise durch Differenzieren oder auch durch Differenzbildung mit anschließender Division erfolgen. Die im Geschwindigkeitsmesser 52 bestimmte Geschwindigkeit des Arbeitspunktes (Istwert) und der vom Funktionsgeber 51 ausgegebene Funktionswert (Sollwert) werden in einem nachfolgenden Subtrahierer 53 voneinander subtrahiert, wobei hier definitionsgemäß der Sollwert vom Istwert subtrahiert wird. Die Differenz, die in dem Subtrahierer 53 erzeugt wird, ist der Regelparameter für die Betätigung des Abblaseventils 2.

Der so erzeugte Regelparameter wird zu diesem Zweck parallel auf eine Sicherheitssteuerung 31 und einen Pumpgrenzregler 41 gegeben, die dem Subtrahierer 53 nachgeschaltet sind.

Die Sicherheitssteuerung 31 ist so ausgelegt, daß sie an ihrem Ausgang nur zwei Schaltzustände annehmen kann, die abhängig davon auftreten, ob der Regelparameter einen vorgegebenen Sicherheitsgrenzwert entsprechend einer Sicherheitslinie im Verdichterkennfeld überschreitet oder nicht. Der Pumpgrenzregler 41 sorgt im Unterschied dazu für eine kontinuierliche Regelung, d. h. eine stellungsgeregelte Verstellung des Abblaseventils 2 in Abhängigkeit von der Lage des Arbeitspunktes im Kennfeld. Hierzu wirkt der Ausgang des Pumpgrenzreglers 41 über eine Steuerleitung 22 auf die Betätigungseinrichtung 21 des Abblaseventils 2. Von der Betätigungseinrichtung 21 mit einem Stellungsregler führt eine Druckmediumleitung 23 zu einer nicht eigens dargestellten Kolben-Zylinder-Einheit für die Erzeugung der Kraft für die Verstellbewegung des Abblaseventils 2 in Schließrichtung. Die Kraft für die Verstellbewegung des Abblaseventils 2 in Öffnungsrichtung wird aus Sicherheitsgründen allgemein mittels eines Kraftspeicherelementes, z. B. einer gespannten Feder erzeugt, um bei Ausfall der Regelung ein selbsttätiges Öffnen des Abblaseventils 2 sicherzustellen.

Der Ausgang der Sicherheitssteuerung 31 wirkt über eine Steuerleitung 32 auf ein Schaltventil 3, genauer dessen elektromagnetische Betätigungseinrichtung 30. Dieses Schaltventil 3 ist mit seinem Einlaß mit einem Abzweig 23′ verbunden, der von der Druckmediumleitung 23 abgeht. Bei Ansprechen der Sicherheitssteuerung 31 wird das Schaltventil 3 in seine Öffnungsstellung umgeschaltet, wodurch das Druckmedium aus der Druckmediumleitung 23 und der zugehörigen Kolben-Zylinder-Einheit über den Abzweig 23′ unter Umgehung der Betätigungseinrichtung 21 des Abblaseventils 2 unmittelbar abgeführt wird. Hierdurch wird das Abblaseventil 2 mit erhöhter Verstellgeschwindigkeit in Öffnungsrichtung verstellt, bis die Sicherheitssteuerung 31 nach Rückkehr des Verdichter-Arbeitspunktes in den sicheren Kennfeldbereich wieder zurückgesetzt wird und damit das Schaltventil 2 wieder in seine Schließstellung umgeschaltet wird. Im weiteren erfolgt dann die bedarfsweise Verstellung des Abblaseventils 2 aus der zuletzt erreichten Stellung wieder durch den Regler 41 mit der langsameren Verstellgeschwindigkeit.

Für die Sicherheitssteuerung 31 und den Pumpgrenzregler 41 können vorteilhaft an sich bekannte Komponenten verwendet werden, so daß die Durchführung des Verfahrens und die Herstellung einer hierfür geeigneten Vorrichtung vergleichsweise einfach und kostengünstig sind.

## Patentansprüche

1. Verfahren zum Schützen eines Turboverdichters vor Pumpen mittels Abblasens über ein Abblaseventil, wobei in dem Verfahren aus Meßwerten zumindest für den Verdichterdurchfluß und Verdichterenddruck sowie aus vorgegebenen bzw. vorgebbaren Sollwerten ein Regelparameter bestimmt wird, anhand dessen durch einen Pumpgrenzregler eine stellungsgeregelte Verstellung des Abblaseventils mittels einer pneumatischen oder hydraulischen Betätigungseinrichtung mit Stellungsregler über ein Druckmedium erfolgt und wobei bei Überschreiten eines Sicherheits-Grenzwertes durch den Regelparameter das Abblaseventil durch eine Sicherheitssteuerung mit maximaler Verstellgeschwindigkeit in Öffnungsrichtung betätigt wird,
dadurch gekennzeichnet, daß bei Ansprechen der Sicherheitssteuerung das Druckmedium für die Abblaseventilbetätigung unter Umgehung des Stellungsreglers unmittelbar abgeführt wird und daß bei Rücksetzen der Sicherheitssteuerung das Abführen des Druckmediums beendet und die Regelung wieder allein vom Pumpgrenzregler mit dem nachgeschalteten Stellungsregler übernommen wird.

2. Verfahren nach Anspruch 1, dadurch gekennzeichnet, daß der Ausgang des Pumpgrenzreglers während der ihn umgehenden, durch die Sicherheitssteuerung bewirkten Verstellung des Abblaseventils praktisch verzögerungsfrei auf einen der aktuellen Stellung des Abblaseventils entsprechenden Wert nachgeführt wird.

3. Verfahren nach Anspruch 1 und 2, dadurch gekennzeichnet, daß als Regelparameter die Differenz zwischen dem Geschwindigkeits-Orts-Istwert des Verdichterarbeitspunktes und dem zugehörigen Geschwindigkeits-Orts-Sollwert gemäß einer vorgebbaren Geschwindigkeits-Orts-Sollwertkurve, bei deren Erreichen ein Pumpen noch gerade verhindert werden kann, verwendet wird, wobei als Ort der Abstand des Arbeitspunktes von der Pumpgrenze und als Geschwindigkeit die Bewegungsgeschwindigkeit des Arbeitspunktes relativ zur Pumpgrenze im Verdichterkennfeld verwendet wird.

4. Verfahren nach den Ansprüchen 1 bis 3, dadurch gekennzeichnet, daß die Übernahme der Regelung durch den Pumpgrenzregler nach dem Rücksetzen der Sicherheitssteuerung erst nach einer vorgebbaren Zeitspanne erfolgt.

5. Vorrichtung zur Durchführung des Verfahrens nach den Ansprüchen 1 bis 4, wobei die Vorrichtung einen Pumpgrenzregler für eine stellungsgeregelte Verstellung eines Abblaseventils über ein Druckmedium mittels einer pneumatischen oder hydraulischen Betätigungseinrichtung mit einem Stellungsregler und einer Kolben-Zylinder-Einheit sowie ein Sicherheitssteuerung für eine bedarfsweise Betätigung des Abblaseventils in Öffnungsrichtung mit maximaler Verstellgeschwindigkeit aufweist,
dadurch gekennzeichnet, daß ein Schaltventil (3) einlaßseitig mit einem Abzweig (23′) verbunden ist, der zwischen Stellungsregler und Kolben-Zylinder-Einheit in eine diese verbindende Druckmediumleitung (23) mündet, daß das Schaltventil (3) auslaßseitig mit einer Druckmedium-Abführleitung verbunden ist und daß das Schaltventil (3) über seinen Schalteingang durch die Sicherheitssteuerung (31) bei deren Ansprechen in Öffnungsstellung und bei deren Rücksetzen in Schließstellung umschaltbar ist.

6. Vorrichtung nach Anspruch 5, dadurch gekennzeichnet, daß das Schaltventil (3) ein Magnetventil ist.

## Claims

1. Method of protecting a turbocompressor against surge by blowing off via a blow-off valve, in which a control parameter is determined from measured values at least for the compressor flow rate and the compressor discharge pressure and from predetermined or preselectable desired values, by means of which position-controlled adjustment of the blow-off valve is effected by a surge limit controller via a pressure medium by means of a pneumatic or hydraulic actuating means with a position controller, and in which the blow-off valve is moved in the opening direction at the maximum rate of adjustment by a safety means when the control parameter exceeds a safety limit value, characterised in that, upon operation of the safety means, the pressure medium for actuating the blow-off valve is discharged directly, by-passing the position controller, and that, upon resetting of the safety means, discharge of the pressure medium terminates and control is once again taken over solely by the surge limit controller and the downstream position controller.

2. Method according to claim 1, characterised in that the output of the surge limit controller is adjusted virtually instantaneously to a value corresponding to the actual position of the blow-off valve during the adjustment of the blow-off valve effected by the safety means and by-passing the surge limit controller.

3. Method according to claims 1 and 2, characterised in that the difference between the actual speed and position value of the compressor operating point and the associated desired speed and position value according to a preselectable desired value speed and position curve representing the limit at which surge can still be prevented is used as the control parameter, the distance of the operating point from the surge limit being used as the position and the speed of movement of the operating point relative to the surge limit in the performance field of the compressor being used as the speed.

4. Method according to one of claims 1 to 3, characterised in that, after resetting of the safety means, control is not taken over by the surge limit controller until after a preselectable period of time.

5. Device for carrying out the method according to claims 1 to 4, wherein the device has a surge limit controller for position-controlled adjustment of a blow-off valve via a pressure medium by means of a pneumatic or hydraulic actuating means with a position controller and a piston and cylinder unit and a safety means for moving the blow-off valve in the opening direction at the maximum rate of adjustment when necessary, characterised in that a control valve (3) is connected at the inlet side to a branch (23') which opens between the position controller and the piston and cylinder unit into a pressure medium line (23) connecting them, that the control valve (3) is connected at the outlet side to a pressure medium discharge line and that the control valve (3) can be switched into the opening position via its switch input by the safety means (31) upon operation thereof and into the closing position upon resetting thereof.

6. Device according to claim 5, characterised in that the control valve (3) is a magnetic valve.

## Revendications

1.- Procédé pour protéger un turbocompresseur du pompage en le purgeant par l'intermédiaire d'une vanne de purge, procédé dans lequel, à partir de valeurs de mesure, tout au moins pour le débit du compresseur et la pression terminale du compresseur, ainsi qu'à partir de valeurs de consigne prédéfinies ou bien susceptibles d'être prédéfinies, un paramètre de réglage est déterminé, à l'aide duquel grâce à un régulateur de limite de pompage s'effectue par l'intermédiaire d'un fluide sous pression un réglage ajusté en position de la vanne de purge, par un moyen de manoeuvre pneumatique ou hydraulique avec régulateur de position, et dans lequel lorsqu'une valeur limite de sécurité est dépassée par le paramètre de réglage, la vanne de purge est actionnée par une commande de sécurité avec une vitesse de déplacement maximale dans le sens de l'ouverture,
procédé caractérisé en ce que lorsque la commande de sécurité réagit, le fluide sous pression pour la manoeuvre de la vanne de purge, est directement détourné en contournant le régulateur de position et en ce que lorsque la commande de sécurité revient à sa position initiale, ce détournement du fluide sous pression se termine et la régulation est à nouveau prise en charge uniquement par le régulateur de limite de pompage avec le régulateur de position branché à la suite.

2.- Procédé selon la revendication 1, caractérisé en ce que la sortie du régulateur de limite de pompage, pendant qu'il est contourné par le réglage de la vanne de purge assuré par la commande de sécurité, est ramenée pratiquement sans retard à une valeur correspondant à la position actuelle de la soupape de purge.

3.- Procédé selon la revendication 1 et la revendication 2, caractérisé en ce que, comme paramètre de réglage, on utilise la différence entre la valeur réelle locale de la vitesse du point de fonctionnement du compresseur et la valeur de consigne locale correspondante de la vitesse, selon une courbe de valeurs de consigne locales de la vitesse susceptible d'être prédéfinie, pour laquelle, lorsqu'elle est atteinte, un pompage peut encore être empêché de justesse, tandis qu'on utilise comme localisation la distance entre le point de fonctionnement et la limite de pompage et comme vitesse, la vitesse de déplacement du point de fonctionnement par rapport à la limite de pompage dans le champ caractéristique du compresseur.

4.- Procédé selon les revendications 1 à 3, caractérisé en ce que la prise en charge de la régulation par le régulateur de limite de pompage, après la remise à l'état initial de la commande de sécurité, ne s'effectue qu'après un laps de temps susceptible d'être prédéfini.

5.- Dispositif pour la mise en oeuvre du procédé selon les revendications 1 à 4, qui comporte un régulateur de limite de pompage pour un réglage ajusté en position d'une vanne de purge par un fluide sous pression et par un moyen de manoeuvre pneumatique ou hydraulique, avec un régulateur de position et une unité piston-cylindre, ainsi qu'avec une commande de sécurité pour actionner en cas de besoin la vanne de purge dans le sens de l'ouverture avec une vitesse de déplacement maximale,
dispositif caractérisé en ce qu'une vanne de commutation (3) est reliée côté entrée à une dérivation (23') qui débouche entre le régulateur de position et l'unité piston-cylindre dans une canalisation de fluide sous pression (23) les reliant, en ce que la vanne de commutation (3) est reliée côté sortie avec une canalisation de détournement du fluide sous pression, et en ce que la vanne de commutation (3) est susceptible d'être commutée par l'intermédiaire de son entrée de commutation dans la position d'ouverture par la commande de sécurité (31) lorsque celle-ci réagit et dans la position de fermeture lorsque la commande de sécurité revient à son état initial.

6.- Dispositif selon la revendication 5, caractérisé en ce que la vanne de commutation (3) est une vanne électromagnétique.
